# EUROPÄISCHE PATENTSCHRIFT

(11) **EP 1 015 527 B1**
(45) Veröffentlichungstag und Bekanntmachung des Hinweises auf die Patenterteilung: **24.10.2001**
(21) Anmeldenummer: 98945153.9
(22) Anmeldetag: 06.08.1998
(51) Int. Cl.: C10B 49/16, C10B 53/00

(54) **VERFAHREN ZUM THERMISCHEN BEHANDELN VON FLÜCHTIGE, BRENNBARE BESTANDTEILE ENTHALTENDEM MATERIAL**
METHOD FOR THERMAL TREATMENT OF MATERIAL CONTAINING VOLATILE, COMBUSTIBLE CONSTITUENTS
PROCEDE DE TRAITEMENT THERMIQUE D'UNE MATIERE CONTENANT DES CONSTITUANTS COMBUSTIBLES VOLATILES

(30) Priorität: 01.09.1997 DE 19738106
(43) Veröffentlichungstag der Anmeldung: 05.07.2000
(73) Patentinhaber: mg technologies ag, 60325 Frankfurt am Main (DE)
(72) Erfinder: WEISS, Hans-Jürgen, D-61440 Oberursel (DE); ZENTNER, Udo, D-64347 Griesheim (DE); SCHMALFELD, Jörg, D-61352 Bad Homburg (DE)
(74) Vertreter: Revesz, Veronika
(86) Internationale Anmeldenummer: EP9804889
(87) Internationale Veröffentlichungsnummer: WO9911736

(56) Entgegenhaltungen:
- DE-A- 1 909 263
- DE-A- 2 537 732
- DE-A- 3 835 941
- FR-A- 2 469 444

## Beschreibung

Die Erfindung betrifft ein Verfahren zum thermischen Behandeln von flüchtige, brennbare Bestandteile enthaltendem Einsatz-Material mit einem Wassergehalt von bis zu 20 Gew.-%, wobei man das Einsatz-Material mit heißen körnigen Feststoffen, die aus einem Sammelbunker kommen, in einem Pyrolysereaktor mischt, aus dem Reaktor Gase und Dämpfe abzieht und im Reaktor ein Feststoffgemisch erzeugt, welches man aus dem Reaktor abführt, wobei man mindestens einen Teil davon außerhalb des Reaktors erhitzt und über den Sammelbunker in den Pyrolysereaktor zurückführt.

Aus dem US-Patent 3 703 442 ist ein Verfahren dieser Art bekannt, welches der thermischen Depolymerisation bituminöser Materialien und insbesondere Ölschiefer dient. Der Ölschiefer wird hierbei mit körnigen heißen Feststoffen von etwa 630°C gemischt, wobei sich eine Mischungstemperatur von etwa 530°C einstellt. Man arbeitet bei relativ niedrigen Temperaturen, um Crackprozesse in der Gasphase zu vermeiden.

Die Dokumente DE-A-29 46 102 und DE-A-25 37 732 offenbaren beide ein Verfahren gemäß dem Oberbegriff des Anspruchs 1. DE-A-29 46 102 offenbart zusätzlich die Möglichkeit, das Einsatz-Material in den mittleren Bereich der Rieselzone einzuleiten.

Ein dem Oberbegriff des Anspruchs 1 ähnliches Verfahren wird in DE-A-3 835 441 offenbart. Dieses Verfahren sicht vor, Gase und Dämpfe aus dem Wanderbett aufwärts im Gegenstrom durch die Rieselzone aus heißem körnigen Feststoffen und Einsatz-Material zu führen, bevor sie aus dem Reaktor abgezogen werden.

Der Erfindung liegt die Aufgabe zugrunde, aus dem Einsatz-Material ein Gas mit möglichst hohem Heizwert zu gewinnen, das ganz oder weitgehend teerfrei ist und somit nur einen geringen Gehalt an kondensierbaren organischen Bestandteilen aufweist. Erfindungsgemäß wird diese Aufgabe durch die kennzeichnenden Merkmale des Anspruchs 1 gelöst. Die heißen körnigen Feststoffe werden nachfolgend auch als Wärmeträger-Feststoffe bezeichnet.

Beim Verfahren der Erfindung gibt man dem Pyrolysereaktor hoch erhitzte Feststoffe zu, und man sorgt auch im Wanderbett oder Wirbelbett für relativ hohe Temperaturen. Dadurch werden in den Gasen und Dämpfen im Reaktor und insbesondere auch im Bereich der Rieselzone erwünschte Crackreaktionen hervorgerufen. Die aus dem Reaktor abgezogenen Gase und Dämpfe sind dadurch an Komponenten mit niederem Molgewicht angereichert, wodurch insbesondere der Anteil an Wasserstoff, Methan und kurzkettigen Olefinen hoch ist. Auf diese Weise ist es ohne weiteres möglich, ein Gas mit einem unteren Heizwert von 20 bis 25 MJ/Nm³ zu erzeugen. Gleichzeitig kann man einen Kaltgas-Wirkungsgrad von 75 bis 85 % erreichen, weil die Temperaturen im Pyrolysereaktor sehr hoch liegen. Der Kaltgas-Wirkungsgrad W errechnet sich aus$\text{W = (G · a) : (M · b)}$ dabei bedeuten
G = Menge des erzeugten Gases (Nm³/h),
M = Menge des Einsatz-Materials (kg/h),
a = unterer Heizwert des erzeugten Gases (MJ/Nm³),
b = unterer Heizwert des Einsatz-Materials (MJ/kg).

Als Material, das man dem Pyrolysereaktor aufgibt, kommen thermisch getrockneter Klärschlamm, Biomassen, Abfallkunststoffe oder andere organische Rückstände enthaltende Materialien verschiedenster Art mit hohem Anteil an flüchtigen Bestandteilen infrage.

Vorteilhafterweise wird das Einsatz-Material gleichzeitig durch eine oder mehrere Aufgabestellen in die Rieselzone des Pyrolysereaktors geleitet. Bei mehreren Aufgabestellen erreicht man eine Vorverteilung des eingespeisten Materials. Üblicherweise wird man das feuchte Material durch 1 bis 6 Aufgabestellen in den Reaktor leiten. Die Aufgabestellen können im mittleren oder unteren Bereich der Rieselzone münden.

Zweckmäßigerweise ist der Pyrolysereaktor und insbesondere auch seine Rieselzone frei von rotierenden Mischeinrichtungen, um Verschleißprobleme möglichst auszuschließen. In der Rieselzone kann man durch ortsfeste dachartige Einbauten für ein Aufteilen und mehrfaches Umlenken der rieselnden Feststoffströme sorgen und so deren rasche Durchmischung herbeiführen.

Für die Rieselzone empfiehlt sich eine Höhe von 1 bis 10 m, wobei man die Höhe im Einzelfall abhängig vom Einsatz-Material und den Temperaturen insbesondere in der Rieselzone festlegt. Auf diese Weise ergeben sich für die aus dem Wirbelbett oder Wanderbett aufsteigenden Gase und Dämpfe in der Rieselzone Verweilzeiten im Bereich von 0,5 bis 20 Sekunden und zumeist 1 bis 10 Sekunden. Mit steigender Temperatur nimmt die Geschwindigkeit der Crackreaktionen zu, so daß bei hohen Temperaturen mit kürzeren Verweilzeiten gearbeitet werden kann.

Das Einsatz-Material wird von außen in den mittleren oder unteren Bereich der Rieselzone eingespeist, während man aber die heißen körnigen Feststoffe in den oberen Bereich der Rieselzone aufgibt. Dadurch kommen die aufsteigenden Gase und Dämpfe im oberen Bereich der Rieselzone nur mit den heißen Feststoffen in Kontakt. Bei vorgegebener Cracktemperatur kann so die nötige Verweilzeit der Gase und Dämpfe in der Rieselzone verringert werden oder aber kann die Temperatur der eingespeisten Feststoffe abgesenkt werden.

Es kann ferner empfehlenswert sein, den Sammelbunker dafür zu nutzen, um die Temperatur der Wärmeträger-Feststoffe weiter zu erhöhen, bevor sie in den Pyrolysereaktor geleitet werden. Insbesondere durch Einleiten eines O₂-haltigen Gases (z. B. Luft) in den Sammelbunker kann dort für eine Verbrennung gesorgt werden, welche die Temperaturen in erwünschter Weise erhöht.

Ausgestaltungsmöglichkeiten des Verfahrens werden mit Hilfe der Zeichnung erläutert. Es zeigt:
Fig. 1 ein Fließschema des Verfahrens mit einem Pyrolysereaktor nicht gemäß der Erfindung, und
Fig. 2 einen erfindungsgemäßen Pyrolysereaktor im Längsschnitt.

Fig 1 dient lediglich der Verauschaulichung des in Anspruch 1 beanspruchten Gesamtverfahrens.

Gemäß Fig. 1 führt man einem nicht-erfindungsgemäßen Pyrolysereaktor (1) durch die Leitung (2) das zu behandelnde Einsatz-Material und durch die Leitung (3) heiße körnige Feststoffe als Wärmeträger zu. Die Leitung (2) verzweigt sich vor Eintritt in den Reaktor (1) auf mehrere Aufgabestellen (2a) und (2b). Im oberen Bereich des Reaktors (1) befindet sich die Rieselzone (1a), darunter bildet das Feststoffgemisch (4) ein Wanderbett oder Wirbelbett. Wenn man dem Reaktor (1) in den unteren Bereich ein Sichtungsgas, z. B. Stickstoff oder Wasserdampf, durch die gestrichelt eingezeichnete Leitung (5) zuführt, kann man die Feststoffschüttung soweit auflockern, daß zumindest teilweise ein Wirbelbett gebildet wird. Ohne ein solches Sichtungsgas bildet das Feststoffgemisch (4) eine Schüttung, die sich als Wanderbett langsam nach unten bewegt, weil ständig Feststoffe durch die Leitung (6) abgezogen werden.

Bereits in der Rieselzone (1a) werden die mit Temperaturen von 700 bis 1100°C durch die Leitung (3) herangeführten heißen Feststoffe zumindest teilweise mit dem Einsatz-Material durchmischt. Zu diesem Zweck weist die Rieselzone ortsfeste Umlenkeinrichtungen in Form mehrerer dachartiger Einbauten (8) auf. Auf eine rotierende Mischvorrichtung wird hierbei verzichtet.

Die sich durch die Rieselzone (1a) abwärts bewegenden heißen Wärmeträger-Feststoffe kommen intensiv in Kontakt mit dem sich ebenfalls abwärts bewegenden Einsatz-Material, das dabei erhitzt und einer Entgasung unterzogen wird. Gleichzeitig strömen Gase und Dämpfe aufwärts durch die Rieselzone (1a), die während der Erhitzung gebildet werden. Die Gase und Dämpfe werden durch die Leitung (9) zu einem Zyklonabscheider (10) geführt, wo man mitgeführte Feststoffe weitgehend abtrennt. Die Feststoffe können durch die Leitung (11) zumindest teilweise in den Reaktor (1) zurückgeführt werden, einen Teil kann man durch die Leitung (12) aus dem Verfahren entfernen. Die den Zyklonabscheider (10) durch die Leitung (15) verlassenden Gase und Dämpfe werden einer an sich bekannten Gasreinigung (16) aufgegeben, wobei auch eine Kühlung stattfindet. Gereinigte Gase und Dämpfe ziehen zur weiteren Verwendung, z. B. als Brenngas, in der Leitung (17) ab.

Das in der Leitung (6) aus dem Reaktor (1) abgezogene heiße Feststoffgemisch kann teilweise durch die Leitung (7) aus dem Verfahren entfernt werden. Die übrigen Feststoffe werden zum Fuß einer pneumatischen Förderstrecke (20) geführt, der man durch die Leitung (21) Heißluft zuführt. Die Heißluft fördert die Feststoffe nach oben, wobei gleichzeitig brennbare Substanzen verbrannt werden, was zur Erhitzung der Feststoffe führt. Das Gemisch aus Feststoffen und Gasen gelangt in einen Sammelbunker (22), Gase werden durch die Leitung (23) abgezogen, durch einen Zyklonabscheider (24) geführt und in der Leitung (25) einer nicht dargestellten Abgasreinigung zugeführt. Abgeschiedene Feststoffe können in der Leitung (26) entfernt oder durch die Leitung (26a) zurück in den Sammelbunker (22) geführt werden.

Die sich im unteren Bereich des Bunkers (22) sammelnden heißen körnigen Feststoffe weisen Temperaturen von 700 bis 1100°C auf. Wenn diese Temperaturen nicht bereits in der pneumatischen Förderstrecke (20) erreicht werden, kann man durch die Leitung (28) dem Bunker (22) ein O₂-haltiges Gas (z. B. Luft) zuführen und die Temperaturen im Bunker durch Nachverbrennung erhöhen. Die Gaszufuhr durch die Leitung (28) kann ferner auch dazu genutzt werden, um durch Sichten staubfeine Feststoffe zu entfernen, wobei man diese Stäube durch die Leitung (23) zum Abscheider (24) führt und sie durch die Leitung (26) aus dem Kreislauf entfernt.

Fig. 2 zeigt eine erfindungsgemäße Ausführungsform des Pyrolysereaktors (1) mit Gegenstromführung der heißen Wärmeträger-Feststoffe und der gebildeten Gase und Dämpfe oberhalb der Einmündungen der Leitungen (2a) und (2b), durch die das Einsatz-Material zugeführt wird. Die Wärmeträger-Feststoffe kommen aus der Leitung (3); die übrigen Bezugsziffern haben die bereits zusammen mit der Fig. 1 erläuterte Bedeutung.

### Beispiel:

Einem Pyrolysereaktor (1), wie er in Fig. 2 dargestellt ist, werden pro Stunde 5 t getrockneter Klärschlamm mit einer Restfeuchte von 7 Gew.-% durch Leitung (2) zugeführt. Der Klärschlamm besteht zu 63 Gew.-% aus flüchtigen Bestandteilen, er hat einen unteren Heizwert von 17,0 MJ/kg. Dem Reaktor (1) führt man 80 t/h heiße Wärmeträger-Feststoffe mit 900°C durch die Leitung (3) zu. Hierdurch entstehen 2920 Nm³/h, 850 °C heißes Pyrolysegas mit einem unteren Heizwert von 23,3 MJ/Nm³ welches durch Leitung (9) abgeführt, im Zyklon (10) entstaubt und dann der Gasreinigung (16) zugeführt wird. Aus dem Pyrolysereaktor zieht man 81 t/h auf 750°C gekühlte Feststoffe durch Leitung (6) ab. Nach Ausschleusung des überschüssigen Rückstandes (1 t/h) durch Leitung (7) wird der Wärmeträger-Feststoff in die pneumatische Förderstrecke (20) dosiert und dort mit vorgeheizter Verbrennungsluft durch Leitung (21) in den Sammelbunker (22) gefördert, wobei durch Abbrand von Restkoks aus dem Wärmeträger-Feststoff dieser auf 900°C rückerhitzt wird. Er wird dann bei dieser Temperatur im Sammelbunker (22) und Zyklon (24) von den Abgasen getrennt und dosiert dem Reaktor (1) wieder zugeführt.

## Patentansprüche

1. Verfahren zum thermischen Behandeln von flüchtige, brennbare Bestandteile enthaltendem Einatz-Material mit einem Wassergehalt von bis zu 20 Gew.-%, wobei man das Einsatz-Material mit heißen kömigen Feststoffen, die mit Temperaturen im Bereich von 700 bis 1100°C aus einem Sammelbunker (22) kommen, in einem Pyrolysereaktor (1) mischt, aus dem oberen Bereich des Reaktors Gase und Dämpfe abzieht (9) und im Reaktor ein Feststoffgemisch erzeugt, welches man aus dem Reaktor abführt (6), wobei man mindestens einen Teil davon außerhalb des Reaktors erhitzt (20, 21) und über den Sammelbunker in den Pyrolysereaktor zurückführt (3), wobei der Reaktor im oberen Bereich eine Rieselzone (1a) und unter der Rieselzone ein Wanderbett oder Wirbelbett (4) mit Temperaturen im Bereich von 650 bis 1000°C aufweist, wobei man die heißen kömigen Feststoffe und das Einsatz-Material zumindest teilweise gemeinsam abwärts durch die Rieselzone zum Wanderbett oder Wirbelbett leitet, und man die heißen körnigen Feststoffe in den oberen Bereich der Rieselzone einleilet, **dadurch gekennzeichnet, daß** man das Einsatz-Material in den mittleren oder unteren Bereich der Rieselzone einleit (2a, 16), und daß man Gase und Dämpfe aus dem Wanderbett oder Wirbelbett aufwärts im Gegenstrom zu den heißen Feststoffen durch die Rieselzone bis in den oberen Bereich der Rieselzone führt, bevor man sie aus dem Reaktor abzieht (9).

2. Verfahren nach Anspruch 1, **dadurch gekennzeichnet, daß** als Einsatz-Material Klärschlamm, Biomasse, Abfallkunststoffe oder andere organische Rückstände enthaltende Materialien in den Pyrolysereaktor geleitet werden.

3. Verfahren nach Anspruch 1, **dadurch gekennzeichnet, daß** das Einsatz-Material gleichzeitig durch mehrere Aufgabestellen in die Rieselzone des Pyrolysereaktors geleitet wird.

4. Verfahren nach Anspruch 1 oder einem der folgenden, **dadurch gekennzeichnet, daß** die Rieselzone eine Höhe von 1 bis 10 m aufweist.

5. Verfahren nach einem der Ansprüche 1 bis 4, **dadurch gekennzeichnet, daß** das Einsatz-Material zumindest teilweise in den unteren Bereich der Rieselzone eingeleitet wird.

6. Verfahren nach einem der Ansprüche 1 bis 5, **dadurch gekennzeichnet, daß** die heißen Feststoffe im Sammelbunker durch Verbrennung nacherhitzt werden (28).

7. Verfahren nach Anspruch 1 oder einem der folgenden, **dadurch gekennzeichnet, daß** in den unteren Bereich des Pyrolysereaktors ein Sichtungs- oder Strippgas eingeleitet wird (5).

8. Verfahren nach Anspruch 1 oder einem der folgenden, **dadurch gekennzeichnet, daß** der Pyrolysereaktor frei von rotierenden Mischeinrichtungen ist.

9. Verfahren nach Anspruch 1 oder einem der folgenden, **dadurch gekennzeichnet, daß** die Verweilzeit der Gase und Dämpfe im Pyrolysereaktor 0,5 bis 20 Sekunden beträgt.

## Claims

1. Method for the thermal treatment of feed material containing volatile, combustible constituents, with a water content of up to 20% by weight, wherein the feed material is mixed in a pyrolysis reactor (1) with hot granular solids coming from a collecting bin (22) at temperatures in the range from 700 to 1100°C, gases and vapours are withdrawn (9) from the upper region of the reactor and a solids mixture is produced in the reactor, which mixture is removed (6) from the reactor, wherein at least a part thereof is heated (20, 21) outside of the reactor and returned (3) via the collecting bin to the pyrolysis reactor, wherein the reactor comprises in the upper region a trickle zone (1a) and below the trickle zone a moving bed or fluidized bed (4) at temperatures in the range from 650 to 1000°C, wherein the hot granular solids and the feed material are conveyed at least in part together downward through the trickle zone to the moving bed or fluidized bed, and the hot granular solids are introduced into the upper region of the trickle zone, **characterised in that** the feed material is introduced (2a, 2b) into the central or lower region of the trickle zone, and that gases and vapours are routed upward from the moving bed or fluidized bed in counterflow to the hot solids through the trickle zone into the upper region of the trickle zone before being withdrawn (9) from the reactor.

2. Method according to Claim 1, **characterised in that** materials containing sewage sludge, biomass, waste plastics or other organic residues are conveyed into the pyrolysis reactor.

3. Method according to Claim 1, **characterised in that** the feed material is conveyed into the trickle zone of the pyrolysis reactor via a plurality of feed points at the same time.

4. Method according to Claim 1 or any one of the following Claims, **characterised in that** the trickle zone is between 1 and 10 m high.

5. Method according to any one of Claims 1 to 4, **characterised in that** the feed material is introduced at least in part into the lower region of the trickle zone.

6. Method according to any one of Claims 1 to 5, **characterised in that** the hot solids are reheated (28) in the collecting bin by combustion.

7. Method according to Claim 1 or any one of the following Claims, **characterised in that** a separating or stripping gas is introduced (5) into the lower region of the pyrolysis reactor.

8. Method according to Claim 1 or any one of the following Claims, **characterised in that** the pyrolysis reactor is free from rotating mixing devices.

9. Method according to Claim 1 or any one of the following Claims, **characterised in that** the residence time of the gases and vapours in the pyrolysis reactor is between 0.5 and 20 seconds.

## Revendications

1. Procédé de traitement thermique d'une matière de charge contenant des constituants volatils et combustibles et ayant une teneur en eau allant jusqu'à 20% en poids, qui consiste à mélanger la matière de charge à des matières solides chaudes en grains, qui viennent en ayant des températures de l'ordre de 700 à 1100°C d'un silo (22) collecteur, dans un réacteur (1) de pyrolyse, à soutirer (9) des gaz et des vapeurs de la partie supérieure du réacteur et à produire dans le réacteur un mélange de matières solides qui est évacué (6) du réacteur, au moins une partie de ce mélange étant réchauffée (20, 21) à l'extérieur du réacteur et retournée (3) par le silo collecteur au réacteur de pyrolyse, le réacteur ayant dans la partie supérieure une zone (10) de ruissellement et en-dessous de la zone de ruissellement un lit mobile ou un lit (4) fluidisé ayant des températures de l'ordre de 650 à 1000°C, les matières solides chaudes en grains et la matière de charge étant envoyées au moins partiellement en commun en aval en passant par la zone de ruissellement au lit mobile ou au lit fluidisé et les matières solides chaudes en grains étant envoyées dans la partie supérieure de la zone de ruissellement, **caractérisé en ce que** la matière de charge est envoyée (2a, 16) dans la partie médiane ou la partie inférieure de la zone de ruissellement et **en ce que** l'on fait passer des gaz et des vapeurs du lit mobile ou du lit fluidisé vers le haut à contre-courant des matières solides chaudes dans la zone de ruissellement jusqu'à la partie supérieure de la zone de ruissellement avant de les soutirer (9) du réacteur.

2. Procédé suivant la revendication 1, **caractérisé en ce qu'**il consiste à envoyer comme matière de charge de la boue de clarification, de la biomasse, des déchets de matière plastique ou des matériaux contenant d'autres résidus organiques au réacteur de pyrolyse.

3. Procédé suivant la revendication 1, **caractérisé en ce qu'**il consiste à envoyer la matière de charge en même temps par plusieurs points de chargement dans la zone de ruissellement du réacteur de pyrolyse.

4. Procédé suivant la revendication 1 ou l'une des suivantes, **caractérisé en ce que** la zone de ruissellement a une hauteur de 1 à 10 m.

5. Procédé suivant l'une des revendications 1 à 4, **caractérisé en ce qu'**il consiste à envoyer la matière de charge au moins en partie dans la partie inférieure de la zone de ruissellement.

6. Procédé suivant l'une des revendications 1 à 5, **caractérisé en ce qu'**il consiste à post-chauffer (28) les matières solides chaudes dans le silo collecteur par combustion.

7. Procédé suivant la revendication 1 ou l'une des suivantes, **caractérisé en ce qu'**il consiste à envoyer un gaz de tri ou d'entraînement (5) dans le réacteur de pyrolyse.

8. Procédé suivant la revendication 1 ou l'une des suivantes, **caractérisé en ce que** le réacteur de pyrolyse est exempt de dispositif de mélange tournant.

9. Procédé suivant la revendication 1 ou l'une des suivantes, **caractérisé en ce que** la durée de séjour des gaz et des vapeurs dans le réacteur de pyrolyse est comprise entre 0,5 et 20 secondes.
